# EUROPÄISCHE PATENTSCHRIFT

(11) **EP 0 305 713 B1**
(45) Veröffentlichungstag und Bekanntmachung des Hinweises auf die Patenterteilung: **08.05.1991**
(21) Anmeldenummer: 88111488.8
(22) Anmeldetag: 16.07.1988
(51) Int. Cl.: B67B 7/74

(54) **Elektrisch angetriebener Dosenöffner**
Electric can-opener
Ouvre-boîtes électrique

(30) Priorität: 02.09.1987 DE 3729259
(43) Veröffentlichungstag der Anmeldung: 08.03.1989
(73) Patentinhaber: Braun Aktiengesellschaft, Frankfurt am Main (DE)
(72) Erfinder: Kurz, Reinhard, D-6369 Nidderau 4 (DE)

(56) Entgegenhaltungen:
- US-A- 3 277 570
- US-A- 3 550 271
- US-A- 3 881 247

## Beschreibung

Elektrisch angetriebener Dosenöffner mit einem einen Antriebsmotor und einen Antriebsmechanismus aufnehmenden Gehäuse, einem auf der Außenseite einer Gehäusewand angeordneten, von dem Antriebsmotor und dem Antriebsmechanismus antreibbaren Transportrad, einem im Abstand von dem Transportrad an der Gehäusewand über eine Welle drehbar gelagerten, den Dosendeckel einer Konservendose auftrennenden Messer und einem von Hand zu betätigenden und am Gehäuse drehbar gelagerten Betätigungshebel, durch das den Messer aus einer Ansetzposition in eine Schneidposition schwenkbar ist und durch den der Antriebsmotor über einen Schalter einschaltbar ist.

Bei einem bekannten Dosenöffner der angegebenen Art (DE-OS 30 48 063) ist an dem den Schalter betätigenden Betätigungshebel gleichzeitig das Messer gelagert. Beide Teile sind auf der Außenseite der Gehäusewand angeordnet. Zum Betätigen des Dosenöffners wird zunächst der Betätigungshebel mit dem Messer verschwenkt und der Schalter betätigt, der den Antriebsmotor für das Transportrad einschaltet. Das Einstechen und Abtrennen eines Dosendeckels erfolgt dann selbsttätig mit Hilfe des elektrischen Antriebs, wobei der Betätigungshebel mit dem Messer in die Dose, also in die Schneidposition selbsttätig geschwenkt wird. In der Schneidposition stützt sich das Messer an dem Betätigungshebel ab, so daß der Betätigungshebel selbsttätig in der Einschaltstellung verbleibt, bis der Schneidvorgang beendet ist.

Der bekannte Dosenöffner hat den Nachteil, daß eine Unterbrechung eines einmal begonnenen Schneidvorgangs nicht ohne weiteres möglich ist, da das beim Schneidvorgang vom Messer auf das Betätigungsorgan einwirkende Drehmoment den Schalter in Einschaltstellung hält. Der Verbraucher muß sich somit damit abfinden, daß der Dosendeckel jeweils vollständig abgeschnitten wird, wenn er nicht mit Gewalt das Betätigungshebel in Ausgangsstellung zurückziehen will. Weiterhin ist es als weniger vorteilhaft anzusehen, daß das Messer von dem Betätigungshebel in den Dosendeckel eingestochen werden muß, bevor der Antriebsmotor durch den Schalter in Drehung versetzt wird. Dieses Konzept führt zwangsweise dazu, daß zur Aufbringung der Einstechkraft ein verhältnismäßig langer Betätigungsorgan verwendet werden muß. Die starre Verbindung zwischen Betätigungshebel und Messer einschließlich des langen Hebels führt zu großen Betätigungswegen und zur unerwünschten Kraftbeaufschlagung des Betätigungshebels durch das Messer, was die Handhabung des Dosenöffners wesentlich erschwert.

Aufgabe der Erfindung ist es daher, einen Dosenöffner der eingangs genannten Art zu schaffen, durch den die Funktion des Andrückens des Messers am Dosendeckel und das Ein- bzw. Ausschalten aufgelöst wird, bei dem sich das Messer nach Einschalten des Antriebsmotors selbstätig in den Dosendeckel einzieht und bei dem der Antriebsmotor mit einiger Wahrscheinlichkeit nur dann in Betrieb gesetzt wird, wenn eine Konservendose im Dosenöffner eingesetzt ist.

Diese Aufgabe wird erfindungsgemäß dadurch gelöst, daß der Betätigungshebel als Nockenschalthebel ausgebildet ist, daß der Nockenschalthebel das Betätigen des Schalters nur in einer bestimmten mittleren Winkelposition bewirkt, daß in einem Übertragungsbereich vom Betätigungshebel zur Schneidanordnung ein feder elastisches Element ausgebildet ist, das auf der einem Seite an einem Punkt des Betätigungshebel und auf der anderen Seite an einem Hebelarm der Messerwelle exzentrisch angreift, daß zwischen der Messerwelle und dem Gehäuse eine Rückholfeder ausgebildet ist, daß die Schneidgeometrie bezüglich der Schneide und der Lagerung des Messers sowie des Transportrades derart ausgebildet ist, daß nach Anlegen des Messers an dem Dosendeckel und beim anschließenden Drehen der Konservendose ein selbsttätiges Einstechen und Schneiden des Messers am Dosendeckel bei geringer Auflagekraft erfolgt und daß am Messer eine Platte angebracht ist, die beim Schneidvorgang zur Begrenzung der Einschnittiefe des Messers am Dosenrand zur Auflage gelangt.

Durch diese erfindungsgemäße Anordnung werden mehrere Vorteile erreicht. Ein erster Vorteil ist der, daß das federelastische Element dafür sorgt, daß auf das den Schalter einschaltende Element keine nennenswerten Kräfte einwirken, die beim Schneidvorgang entstehen, so daß ein Ausschalten des Motors über das einzige Einschaltelement jederzeit möglich ist. Weiterhin ist es vorteilhaft, daß bei allen Konservendosen, gleichgültig welchen Abstand der Dosendeckel gegenüber der Auflagefläche des Transportrades am Dosenrand besitzt, das Transportrad erst in Drehung versetzt wird, wenn sichergestellt ist, daß das Messer mit einer ausreichenden Andrückkraft am Dosendeckel anliegt. Erst dann sticht das Messer beim Einschalten des Antriebsmotors selbsttätig in den Dosendeckel ein.

Durch das federelastische Element und durch den vorgegebenen Abstand des Schalters gegenüber dem Einschaltelement wird weiterhin in vorteilhafter Weise erreicht, daß der Dosenöffner nur dann einschaltbar ist, wenn eine Verformung des federelastischen Elements stattfindet, d.h., wenn tatsächlich eine Konservendose am Dosenöffner angesetzt ist, wodurch bei Verformung des federelastischen Elements und des dabei auftretenden Schwenkwinkels des Hebels der Schalter durch diesen eingeschaltet wird.

Ein weiterer Vorteil besteht darin, daß, nachdem das Messer am Dosendeckel aufliegt, bei weiterer Betätigung des den Schalter betätigenden Elements das federelastische Element mit einer geringen Vorspannkraft vorgespannt wird, so daß auch das Messer mit Vorspannung gegen den Dosendeckel gedrückt wird. Bei entsprehender Schneidgeometrie reicht nämlich alleine diese Vorspannkraft aus, das Messer, sobald das Transportrad die Dose in Drehung versetzt, selbsttätig in den Dosendeckel einzustechen, ohne daß Rückstellkräfte auf das Schalter betätigende Element einwirken. Dies macht einen besonders kurzen Betätigungshebel möglich.

Durch die Erfindung wird es weiterhin möglich, daß zur Betätigung des Messers und zur Betätigung des Schalters nur ein einziges Betätigungselement notwendig ist. Ein ebenso wichtiger Vorteil nach der Erfindung ist es, daß während des Schneidvorgangs das federelastisches Element jederzeit durch Zurückschwenken des Betätigungselements entspannt und dadurch ein Ausschalten des Antriebsmotors möglich ist, obwohl das Messer in seiner Schneidposition verbleibt. Ein anschließendes Entfernen der Dose vom Messer und dem Transportrad ist bei noch nicht vollständig von der Konservendose abgetrenntem Dosendeckel dann jederzeit leicht möglich.

In einer Weiterbildung der Erfindung ist vorgesehen, daß das den Schalter betätigende Element der Betätigungshebel ist und daß das federelastische Element den Betätigungshebel mit dem Messer mechanisch verbindet. Bei dieser Anordnung bildet das federelastische Element ein selbsttätiges Bauteil, so daß das Messer von dem Betätigungshebel örtlich getrennt werden kann. Hierdurch kann die Lagerung des Betätigungshebels in einem Abstand von der Messerlagerung angeordnet sein, wodurch sich der Hebel am Gehäuse des Dosenöffners sowohl nach ergonomischen Gesichtspunkten als auch aus Sicherheitserwägungen günstig plazieren läßt. Der erfindungsgemäße Dosenöffner ermöglicht daher eine besonders handliche und zweckmäßige Gehäuseausbildung. Der Betätigungshebel kann innerhalb eines durch einen geschlossenen Rahmen gebildeten Handgriffs angeordnet sein, so daß die Gefahr einer unbeabsichtigten Betätigung des Dosenöffners gering ist. Durch die Ausbildung des federelastischen Elements als gesondertes Bauteil kann es, was die Festigkeit und die Federkennlinie betrifft, besonders genau gefertigt werden. Dies läßt eine feinfühligere Betätigung des Betätigungshebels und somit eine bessere Handhabung des Dosenöffners zu.

Anstelle eines gesonderten Bauteils für das federelastische Element kann dieses aber auch alleine durch das ohnehin vorhandene Betätigungshebel erfüllt werden. Dabei ist der Betätigungshebel vorzugsweise direkt mit dem Messer verbunden, so daß in diesem Bereich keine elastische Verformung beim Betätigen des Betätigungshebels entsteht; die elastische Verformung entsteht dann vielmehr an dem elastisch ausgebildeten Betätigungshebel, indem, nachdem das Messer auf dem Dosendeckel aufliegt, bei weiterem Ziehen des Betätigungshebel sich dieses nicht mehr verdreht, sondern entlang der Hebellänge nur noch verformt, bis der Schalter betätigt wird.

Um am Messer die Drehbewegung auf einfache Weise einleiten zu können, ist der Betätigungshebel am Gehäuse drehbar gelagert, wobei das federelastische Element mit einem im Gehäuse gelagerten Verbindungsteil gekuppelt ist, das mit einer das Messer tragenden Welle verbunden ist und wobei das federelastische Element aus Federdraht besteht, dessen etwa rechtwinklig abgebogene Enden in am Betätigungshebel und am Verbindungsteil exzentrisch angeordneten Bohrungen eingreifen. Anstelle des als Betätigungsorgan ausgebildeten Hebels kann auch ein Schiebeglied verwendet werden, so daß nur noch am Verbindungsteil eine exzentrische Bohrung angeordnet ist. Durch die exzentrisch angeordneten Bohrungen wird die am Hebel eingeleitete Bewegung als Drehbewegung auf das Messer übertragen. Das in dem Übertragungsweg zwischen dem Hebel und dem Messer vorhandene federelastische Element ermöglicht bei richtiger Auslegung das Einschalten des Antriebsmotors vor dem Einstechen des Messers in den Dosendeckel.

Zur Demontage des Messers vom Dosenöffner ist in einer Weiterbildung der Erfindung vorgesehen, daß das Verbindungsteil lösbar mit der Welle verbunden ist. Die Demontage erlaubt eine einfache Reinigung und Auswechslung des Messers.

Zur einfachen Sicherung des federelastischen Elements in einer oder beiden exzentrischen Bohrungen ist vorgesehen, daß ein oder beide Enden des federelastischen Elements Z-förmig ausgebildet sind. Die durch den Federdraht gebildete Kuppelstange biegt sich, nachdem das Messer auf dem Dosendeckelrand zur Anlage gekommen ist, durch, wenn der Hebel weiter bis in die Einschaltstellung geschwenkt wird.

Zur Erhöhung der Elastizität kann zusätzlich wenigstens ein Ende des federelastischen Elements mehrfach abgebogene sein. Um die Elastizität der durch einen Federdraht gebildeten Kuppelstange noch weiter zu erhöhen, um bei Druckbelastung eine nach Größe definierte Knickung zu erzielen, kann nach einem weiteren Vorschlag der mittlere Bereich des federelastischen Elements zu einer einfach oder mehrfach gewundenen Wendel geformt sein. Um eine nach der Richtung definierte Knickung zu erzielen, kann die Wendel exzentrisch zur Längsachse des einen oder beider seitlicher Bereiche des federelastischen Elements angeordnet sein.

Vorzugsweise kann das federelastische Element aus Metall und/oder Kunststoff hergestellt sein. Hierbei sind auch gummielastische Kunststoffe einsetzbar. Bei der Kombination der Werkstoffe Metall/Kunststoff ist es denkbar, daß die beiden Randenden über ein gummielastisches Element miteinander verbunden sind.

Der Abstand des Betätigungshebels zum Schalter muß so bemessen sein, daß beim Betätigen des Betätigungshebels dieser erst nach Aufsetzen des Messers am Dosendeckel den Schalter und somit den Antriebsmotor durch Verformung des federelastischen Elements einschaltet.

Zur Vereinfachung der Bedienung des erfindungsgemäßen Dosenöffners ist erfindungsgemäß weiterhin vorgesehen, daß das Messer, das Verbindungsteil, das federelastische Element und der Betätigungshebel durch eine Rückholfeder in die Ausgangsposition bewegbar sind. Auf diese Weise befinden sich diese Teile in der Ruhestellung grundsätzlich in der Ausgangsposition. Die Ausgangsposition ermöglicht ein leichtes Ansetzen und Betätigen des Dosenöffners mit einer Hand.

Zur Übertragung der Drehbewegung von dem Verbindungsteil auf die Welle des Messers greift nach einem weiteren Vorschlag der Erfindung das mit einer Abflachung versehene Ende der Welle in eine in dem Verbindungsteil in einer Bohrung entsprechend ausgebildete Abflachung drehfest ein.

Um den Einbauraum, in axialer Richtung der Helle des Messers gesehen, möglichst klein zu halten, ist vorgesehen, daß das Verbindungsteil als eine flache Kreisscheibe mit einem radialen, eine exzentrische Bohrung aufweisenden Hebelarm ausgebildet ist. Die Kreisscheibe läßt sich besonders einfach als Stanzteil, wenn sie aus Metall hergestellt ist, oder als Formteil, wenn sie aus Kunststoff hergestellt ist, herstellen.

Bei Dosenöffnern, bei denen das Messer nicht demontierbar ist, kann das Verbindungsteil mit der Welle unlösbar verbunden sein. Bei einem vom Dosenöffner abnehmbaren Messer muß das Verbindungsteil dagegen mit der Welle lösbar verbunden sein. Zur Lagesicherung der Welle in ihrer axialen Richtung gegenüber dem Gehäuse ist dabei erfindungsgemäß ein entsperrbarer Riegel vorgesehen, der in eine in der Welle ausgebildete Nut eingreift. Der entsperrbare Riegel wird von einer entgegen der Löserichtung des Riegels wirkenden Feder in Ausgangsstellung gehalten und gewährleistet somit stets ein sicheres Festhalten der Welle im Dosenöffner. Gleichzeitig wird ein zum Betätigen des Riegels im Gehäuse gesicherter Betätigungsknopf in seiner Ausgangsstellung gehalten.

In einer weiteren, bevorzugten Ausführungsform der Erfindung ist vorgesehen, daß die Drehbarkeit des Messers über eine extreme Schneidposition hinaus durch einen Anschlag begrenzt ist und daß beim Betätigen des Betätigungshebels in die durch den Anschlag definierte Endstellung des Messers, ohne daß dabei eine Dose aufgeschnitten wird, der Betätigungshebel nur durch Spannen des zwischen dem Betätigungshebel und der Welle angeordneten federelastischen Elements in eine Stellung weiterbewegbar ist, in der dann der Schalter geschlossen wird. In der Praxis kann es nämlich vorkommen, daß eine Bedienungsperson, obwohl keine Dose am Dosenöffner angesetzt ist, dennoch den Betätigungshebel unbeabsichtigt zum Anschlag betätigt. Hierbei dreht sich zuerst das Messer bis zu seiner Endstellung am Anschlag, überdeckt dabei das Transportrad von der Seite und von vorne. Eine Verletzungsgefahr in dieser Stellung ist nun durch das Messer völlig ausgeschlossen, auch wenn durch die andere Hand weitere Drehung des Betätigungshebels _ das Messer bleibt dabei in seiner Endstellung _ der Antriebsmotor eingeschaltet und das Transportrad in Drehung versetzt wird. Durch diese erfindungsgemäße Ausbildung wird eine Kindersicherung erreicht.

Die Erfindung wird nachfolgend anhand eines in der Zeichnung dargestellten Ausführungsbeispiels näher erläutert. Es zeigen:
Fig. 1 einen Teilquerschnitt durch den erfindungsgemäßen Dosenöffner im Bereich der Messerlagerung;
Fig. 2 eine Teilansicht A des Dosenöffners nach Fig. 1;
Fig. 3 eine andere Ausgestaltung eines federelastischen Elements für einen Dosenöffner nach Fig. 1 und
Fig. 4 eine Seitenansicht auf den Dosenöffner in Richtung Z nach Fig. 1.

Der dargestellte Dosenöffner besteht aus einem im wesentlichen quaderförmigen Gehäuse 1, in dem sich ein nicht näher dargestelltes Getriebe mit einem elektrischen Antriebsmotor (ebenfalls nicht dargestellt) für ein Transportrad 2 befindet. Das Transportrad 2 befindet sich auf der Außenseite einer Gehäusewand 3 und ist mit einer Antriebswelle 4 verschraubt, die die Gehäusewand 3 durchdringt und die in dieser und einer gegenüberliegenden Gehäusewand 5 gelagert ist. Zwischen dem Transportrad 2 und der Gehäusewand 3 ist auf der Antriebswelle 4 eine Distanzscheibe 6 vorgesehen, die die beim Schneidvorgang auftretende Andruckkraft auf die Gehäusewand 3 überträgt. Der Außendurchmesser der Distanzscheibe 6 ist größer als der Außendurchmesser des gezahnten Transportrads 2 und bildet auf diese Weise eine zusätzliche Seitenführung für den Dosenrand 41, die einem Kippen der Konservendose bzw. bei Festhalten der Konservendose 46 einem Kippen des Dosenöffners entgegenwirkt.

Parallel zur Antriebswelle 4 ist im Gehäuse 1 eine Welle 7 gelagert, die an ihrem aus der Gehäusewand 3 herausragenden Ende ein Messer 8 trägt. Das Messer 8 ist durch eine Schraube 9 an der Stirnseite der Welle 7 drehfest und axial unverschiebbar befestigt. Auf der Welle 7 ist eine Zwischenscheibe 10 vorgesehen, an der sich eine Druckfeder 11 abstützt, die auf der Gehäusewand 3 aufliegt.

Im Inneren des Gehäuses 1 greift das Ende der Welle 7 in eine Bohrung 37 einer als Verbindungsteil ausgebildeten Hülse 12 ein, die in einem Lagerauge 13 an der Gehäusewand 5 gelagert ist. Um über die Hülse 12 eine Drehbewegung auf die Welle 7 übertragen zu können, ist das in die Hülse 12 eingreifende Ende der Welle 7 mit einer Abflachung 14 vesehen, mit der eine in der Hülse 12 in der Bohrung 37 ausgebildete Abflachung 15 in Eingriff steht.

Die Hülse 12 weist nach den Fig. 1 und 2 einen Arm 16 mit einer Bohrung 17 auf, in die das abgebogene Ende 18 eines aus Federdraht bestehenden federelastischen Elements in Form einer Kuppelstange 19 eingreift. Das andere abgebogene Ende 20 der Kuppelstange 19 greift in eine Bohrung 21 in einem nach Fig. 1 hinter der Schnittebene liegenden, im Gehäuse 1 drehbar gelagerten Hebel 22 ein, der zur Betätigung des Dosenöffners dient. An dem Hebel 22 ist weiterhin ein Nocken 23 zur Betätigung eines Schalters 38 vorgesehen (Fig. 2).

In axialer Richtung ist die Welle 7 durch einen als Platte ausgebildeten Riegel 24 gehalten, der auf der Innenseite der Gehäusewand 3 an Stiften 25 von oben nach unten und umgekehrt verschiebbar gelagert ist. In der Platte 24 ist eine Bohrung 26 vorgesehen, durch die die Welle 7 hindurchgesteckt ist. In der dargestellten Lage nach Fig. 1 greift der Rand der Bohrung 26 in eine in der Welle 7 ausgebildete Nut 27 ein und bildet dadurch ein Axiallager, das die Welle 7 in axialer Richtung am Gehäuse 1 hält. In einem Abstand von den Stiften 25 greift die Platte 24 mit einem gegabelten Ende 50 in eine Nut 28 ein, die an einem in die Gehäusewand 3 eingeschraubten, als Führungsstift ausgebildeten Anschlag 29 ausgebildet ist. Durch die Einschraubtiefe des Führungsstifts 29 im Gehäuse 1 läßt sich der Abstand der Platte 24 zur Gehäusewand 3 variieren. Auf diese Weise kann mit Hilfe des Führungsstifts 29 die Axialposition der Welle 7 und damit der Abstand a des Messers 8 gegenüber dem Transportrad 2 genau eingestellt werden.

Die Platte 24 wird in ihrer dargestellten Verriegelposition (Fig. 1) durch eine Federspange 30 in der Zeichnung nach oben gedrückt. Um das Messer 8 mit der Welle 7 aus dem Gehäuse 1 herausnehmen zu können, ist an der Oberseite des Gehäuses 1 eine das Gehäuse 1 durchdringende Drucktaste 31 vorgesehen, die auf einer an der Platte 24 angeformten Abwinkelung 32 am Rand dieser aufliegt. Wird die Drucktaste 31 in Richtung zur Welle 7 hin betätigt, so kann die Platte 24 gegen die Kraft der Federspange 30 soweit nach unten verschoben werden, bis der Rand der Bohrung 26 aus der Nut 28 heraustritt und die Bohrung 26 mit der Welle 7 fluchtet. Durch die Wirkung der Druckfeder 11 wird daraufhin die Welle 7 selbsttätig nach rechts verschoben, so daß die Platte 24 nicht mehr in die Nut 26 einrasten kann. Das Messer 8 und die Welle 7 können nun gemeinsam auch nach dem Loslassen der Drucktaste, beispielsweise zu Reinigungszwecken, von dem Gehäuse 1 abgenommen werden. Um das erneute Einsetzen der Welle 7 in das Gehäuse 1 zu erleichtern, ist das Ende der Welle 7 mit einer Fase 40 versehen, deren kleinster Durchmesser auch bei nicht niedergedrückter Platte 24 in die Bohrung 26 eingreift und bei weiterer Verschiebung der Welle 7 die Platte 24 nach unten zieht.

Ist das Messer 8 in der Schneidposition (in Fig. 4 gestrichelt dargestellt), befindet sich seine Schneide 43 in Drehrichtung 42 des Transportrades 2 vor diesem. Um diese Position zu erreichen, muß das Messer 8 durch Betätigung des Hebels 22 (Fig. 1 und 2) gegen eine an der Hülse 12 angreifende Rückholfeder 33 geschwenkt werden. Hierbei überträgt die Kuppelstange 19 die Drehbewegung des Hebels 22 auf die Hülse 12, die über die Abflachung 15 die Welle 7 in ihrer Bewegung mitnimmt. Die hierbei erzeugbare Drehkraft reicht aber nicht aus, um zu Beginn eines Schneidvorgans das Messer 8 mit seiner Einstechspitze 44 in den Dosendeckel 45 einzustechen. Die Kuppelstange 19 ist daher soweit elastisch verformbar (siehe gestrichelte Darstellung in Fig. 2), daß der Hebel 22 in die zum Betätigen des Schalters 38 erforderliche Stellung gedreht werden kann, wenn das Messer 8 auf dem Dosendeckel 45 aufliegt. Erst durch den Antrieb des Transportrades 2 sticht das Messer 8 in den Dosendeckel 45 aufgrund der vorhandenen Schneidgeometrie selbsttätig ein, wobei das Messer 8 in die endgültige Schneidposition (siehe gestrichelte Darstellung in Fig. 4) schwenkt und die Kuppelstange 19 wieder größenteils entspannt wird. Die Restandruckspannung wird nämlich für den Leertransport, d.h. Drehen der Dose 46 durch das Transportrad 2 im Bereich des bereits vorhandenen Schneidspalts, benötigt.

Solange der Hebel 22 in der in Fig. 2 gestrichelt dargestellten Position von der Hand einer Bedienungsperson gehalten wird, wird die Dose 46 (Fig. 4) über ihren Dosenrand 41 vom Transportrad 2 angetrieben und dabei gedreht, und gleichzeitig wird der Deckel 45 vom Messer 8 geschnitten, solange der Deckel 45 nicht bereits völlig vom Rest der Dose 46 abgetrennt ist.

Wird der Hebel 22 nach Beendigung des Schneidvorgangs in Ausgangsposition zurückbewegt, so betätigt dieser zunächst den Schalter 38, der den Antriebsmotor des Dosenöffners ausschaltet. Gleichzeitig wird das federelastische Element 19 entspannt und zieht die Hülse 19 in ihre Ausgangsstellung, die wiederum die Welle 7 mitsamt dem Messer 8 in ihre Ausgangslage zurückschwenkt. Der selbsttätige Rückholvorgang wird nur durch die Rückholfeder 33 gewährleistet.

Will man bei nur teilweise aufgeschnittenem Deckel 45 den Schneidvorgang beenden oder unterbrechen, so muß zunächst der Einschaltdruck auf den Hebel 22 aufgehoben werden. Dabei dreht sich der Hebel 22 in seine Ausgangsstellung soweit zurück, soweit er durch die beim Entspannen des federelastische Element 19 freiwerdende Bewegung in Richtung der Ausgangslage zurückbewegt wird. Während dieses Bewegungsablaufs wird gleichzeitig der Schalter 38 betätigt, der den Antriebsmotor abschaltet. Dabei wird das Messer 8 in Schneidstellung gehalten. Um das Messer 8 aus dem Schneidspalt zu lösen, wird der Dosenöffner bei Festhalten der Dose 46 leicht nach oben geschwenkt. Dabei löst sich das Messer 8 aus dem Schneidspalt und wird von der Rückholfeder 33 in seine Ausgangsposition zurückbewegt.

In Fig. 3 ist eine aus Federdraht geformte Variante der Kuppelstange 19 dargestellt, bei der zur Erhöhung der Elastizität der mittlere Bereich des federelastische Element 19 zu einer zweifach gewundenen Wendel 34 gebogen ist. Von der Wendel 34 führen im wesentlichen gerade Abschnitte 35 zu den beiden abgebogenen Enden 18, 20 der Kuppelstange 19. Die Abschnitte 35 liegen auf einer gemeinsamen Längsachse, die die Windungen der exzentrisch angeordneten Wendel 34 tangiert. Die abgebogenen Enden 18, 20 liegen in einer gemeinsamen Ebene, und die Wendeln 34 befinden sich im wesentlichen in der Zeichnung oberhalb dieser Ebene. Durch diese Ausgestaltung wird eine definierte Knickung der Kuppelstange 19 erreicht, wenn an ihren abgebogenen Enden 18, 20 Druckkräfte angreifen. Bei diesem Knickvorgang werden die Wendeln 34 etwas zusammengedrückt und verformt; danach knicken sie in Richtung des Pfeils 36 nach oben. Das Außmaß der Elastizität und die Richtung der Knickung läßt sich dabei durch die Zahl und Lage der Windungen der Wendel 34 in der gewünschten Weise vorherbestimmen. Die Ausgestaltung der Kuppelstange 19 gemäß Fig. 3 bietet daher dem Konstrukteur einen weiten Spielraum zur Gestaltung der Kraftübertragung vom Hebel 22 auf die Hülse 12 und von dort auf die Welle 7 der Messerlagerung.

## Patentansprüche

1. Elektrisch angetriebener Dosenöffner mit einem einen Antriebsmotor und einen Antriebsmechanismus aufnehmenden Gehäuse (1), einem auf der Außenseite einer Gehäusewand (3) angeordneten, von dem Antriebsmotor und dem Antriebsmechanismus antreibbaren Transportrad (2), einem im Abstand von dem Transportrad (2) an der Gehäusewand (3) über eine Welle (7) drehbar gelagerten, den Dosendeckel (45) einer Konservendose (46) auftrennenden Messer (8) und einem von Hand zu betätigenden und am Gehäuse (1) drehbar gelagerten Betätigungshebel (22), durch den das Messer (8) aus einer Ansetzposition in eine Schneidposition schwenkbar ist und durch den der Antriebsmotor über Schalter (38) einschaltbar ist, **dadurch** **gekennzeichnet**, daß der Betätigungshebel (22) als Nockenschalthebel ausgebildet ist, daß der Nockenschalthebel (22, 23) das Betätigen des Schalters (38) nur in einer bestimmten mittleren Winkelposition bewirkt, daß, in einem Übertragungsbereich vom Betätisungshebel (22) zur Schneidanordnung ein federalastisches Element (19) ausgebildet ist, das auf der einem Seite an einem Punkt (21) des Betätigungshebel (22) und auf der anderen Seite an einem Hebelarm (16) der Messerwelle (7) exzentrisch angreift, daß zwischen der Messerwelle (7) und dem Gehäuse (1) eine Rückhol feder (33) ausgebildet ist, daß die Schneidgeometrie bezüglich der Schneide (43) und der Lagerung des Messers (8) sowie des Transportrades (2) derart ausgebildet ist, daß nach Anlegen des Messers (8) an dem Dosendeckel (45) und beim anschließenden Drehen der Konservendose (46) ein selbsttätiges Einstechen und Schneiden des Messers (8) am Dosendeckel (45) bei geringer Auflagekraft erfolgt und daß am Messer (8) eine Platte (51) angebracht ist, die beim Schneidvorgang zur Begrenzung der Einschnittiefe des Messers (8) am Dosenrand (41) zur Auflage gelangt.

2. Dosenöffner nach Anspruch 1, **dadurch** **gekennzeichnet**, daß das den Schalter (38) betätigende Element der Betätigungshebel (22) ist und daß das federelastische Element (19) den Betätigungshebel (22) und das Messer (8) verbindet.

3. Dosenöffner nach Anspruch 1, **dadurch** **gekennzeichnet**, daß das federelastische Element der Betätigungshebel (22) selbst ist.

4. Dosenöffner nach Anspruch 1 und 2, **dadurch gekennzeichnet**, daß der Betätigungshebel (22) am Gehäuse (1) drehbar gelagert ist, welches das federelastische Element (19) mit einem im Gehäuse (1) gelagerten Verbindungsteil (12) gekuppelt ist, das mit einer das Messer (8) tragenden Welle (7) verbunden ist, daß das federelastische Element (19) aus einem Federdraht besteht, dessen etwa rechtwinklig abgebogene Enden (18, 20) in am Betätigungshebel (22) und am Verbindungsteil (12) exzentrisch angeordneten Bohrungen (17, 21) eingreifen.

5. Dosenöffner nach Anspruch 4, **dadurch** **gekennzeichnet**, daß das Verbindungsteil (12) lösbar mit der Welle (7) verbunden ist.

6. Dosenöffner nach Anspruch 4, **dadurch** **gekennzeichnet**, daß ein oder beide Enden (18) des federelastischen Elements (19) Z-förmig ausgebildet sind.

7. Dosenöffner nach Anspruch 6, **dadurch** **gekennzeichnet**, daß wenigstens ein Ende des federelastischen Elements (19) mehrfach abgebogen ist.

8. Dosenöffner nach Anspruch 4, 6 oder 7, **dadurch** **gekennzeichnet**, daß der mittlere Bereich des federelastischen Elements (19) zu einer einfach oder mehrfach gewundenen Wendel (34) geformt ist.

9. Dosenöffner nach Anspruch 8, **dadurch** **gekennzeichnet**, daß die Wendel (34) exzentrisch zur Längsachse des einen oder beider seitlicher Bereiche (35) des federelastischen Elements (19) angeordnet ist.

10. Dosenöffner nach den Ansprüchen 4 bis 9, **dadurch** **gekennzeichnet**, daß das federelastische Element (19) aus Metall und/oder Kunststoff besteht.

11. Dosenöffner nach den Ansprüchen 1 bis 10, **dadurch gekennzeichnet,** daß das Messer (8), das Verbindungsteil (12), das federelastiche Element (19) und der Betätigungshebel (22) durch eine Rückholfeder (33) in die Ausgangsposition bewegbar sind.

12. Dosenöffner nach Anspruch 5, **dadurch gekennzeichnet,** daß das in das Verbindungsteil (12) eingreifende Ende der Welle (7) des Messers (8) eine Abflachung (14) aufweist, die mit einer in dem Verbindungsteil (12) in einer Bohrung (37) entsprechend ausgebildete Abflachung (15) drehfest in Eingriff steht.

13. Dosenöffner nach Anspruch 4 bis 12, **dadurch** **gekennzeichnet**, daß das Verbindungsteil (12) als eine flache Kreisscheibe mit einem radialen, eine exzentrische Bohrung (17) aufweisenden Hebelarm ausgebildet ist.

14. Dosenöffner nach Anspruch 13, **dadurch** **gekennzeichnet**, daß das Verbindungsteil (12) mit der Welle (7) unlösbar verbunden ist.

15. Dosenöffner nach Anspruch 13, **dadurch** **gekennzeichnet**, daß das Verbindungsteil (12) mit der Welle (7) lösbar verbunden ist.

16. Dosenöffner nach einem der vorhergehenden Ansprüche 4 bis 14, **dadurch** **gekennzeichnet**, daß die Welle (7) in axialer Richtung durch einen entsperrbaren Riegel (24) gehalten wird, der in eine Nut (28) der Welle (7) eingreift.

17. Dosenöffner nach Anspruch 1, 2 oder 3, **dadurch gekennzeichnet,** daß die Drehbarkeit des Messers (8) über eine extreme Schneidposition hinaus durch einen Anschlag (29) begrenzt ist und daß beim Betätigen des Betätigungshebels (22) in die durch den Anschlag (29) definierte Endstellung des Messers (18), ohne daß dabei eine Dose aufgeschnitten wird, der Betätigungshebel (22) nur durch Spannen des zwischen dem Betätigungshebel (22) und der Welle (7) angeordneten federelastischen Elements (19) in eine Stellung weiterbewegbar ist, in der dann der Schalter (28) geschlossen wird.

## Claims

1. An electrically driven can opener, with a casing (1) accommodating a drive motor and a drive mechanism, with a feed wheel (2) arranged on the outside of a casing wall (3) and adapted to be driven by the drive motor and the drive mechanism, with a cutter (8) rotatably mounted on the casing wall (3) at a distance from the feed wheel (2) through a shaft (7) for severing the lid (45) from a can (46), and with an operating lever (22) to be actuated by hand and rotatably mounted on the casing (1), said lever being operable to pivot the cutter (8) from a position ready for piercing to a cutting position and to energize the drive motor through a switch (38),
**characterized** **in that** the operating lever (22) is configured as a cam control lever, that the cam control lever (22, 23) causes actuation of the switch (38) only in a specific angular mid-position, that a resilient member (19) is provided in a transmission region from the operating lever (22) to the cutter arrangement, said resilient member bearing with one end against a point (21) on the operating lever (22) while its other end is eccentrically supported on a lever arm (16) of the cutter shaft (7), that a restoring spring (33) is provided between the cutter shaft (7) and the casing (1), that the cutting tool geometry in respect of the cutting blade (43) and the supporting structure of the cutter (8) as well as the feed wheel (2) is configured such that an automatic piercing and cutting action of the cutter (8) into the can lid (45) is performed with a low bearing force after the cutter (8) is positioned against the can lid (45) and the can (46) is subsequently turned, and that a plate (51) is provided on the cutter (8) which abuts the rim (41) of the can during the cutting action to limit the cutting depth of the cutter (8).

2. The can opener as claimed in claim 1,
**characterized** **in that** the element actuating the switch (38) is the operating lever (22), and that the resilient member (19) connects the operating lever (22) with the cutter (8).

3. The can opener as claimed in claim 1,
**characterized** **in that** the resilient member is the operating lever (22) itself.

4. The can opener as claimed in claim 1 and claim 2,
**characterized** **in that** the operating lever (22) is rotatably mounted on the casing (1), that the resilient member (19) is coupled to a connecting member (12) mounted in the casing (1), said connecting member being connected to a shaft (7) carrying the cutter (8), and that the resilient member (19) is made of a spring wire whose ends (18, 20) which are bent at approximately right angles engage in eccentrically arranged bores (17, 21) on the connecting member (12) and on the operating lever (22).

5. The can opener as claimed in claim 4,
**characterized** **in that** the connecting member (12) is detachably connected to the shaft (7).

6. The can opener as claimed in claim 4,
**characterized** **in that** one or both ends (18) of the resilient member (19) is or are shaped in the manner of a Z.

7. The can opener as claimed in claim 6,
**characterized** **in that** at least one end of the resilient member (19) is multiply bent.

8. The can opener as claimed in claim 4, 6 or 7,
**characterized** **in that** the mid-area of the resilient member (19) is shaped to form a helix (34) having one or several turns.

9. The can opener as claimed in claim 8,
**characterized** **in that** the helix (34) is arranged eccentrically to the longitudinal axis of the one or both end sections (35) of the resilient member (19).

10. The can opener as claimed in claims 4 to 9,
**characterized** **in that** the resilient member (19) is made of metal and/or plastics material.

11. The can opener as claimed in claims 1 to 10,
**characterized** **in that** the cutter (8), the connecting member (12), the resilient member (19) and the operating lever (22) are movable into their initial positions by a restoring spring (33).

12. The can opener as claimed in claim 5,
**characterized** **in that** the end of the cutter (8) shaft (7) engaging in the connecting member (12) is provided with a flatted section (14) which engages in a non-rotating relationship in a complementary flatted section (15) provided in the connecting member (12) in a bore (37).

13. The can opener as claimed in claims 4 to 12,
**characterized** **in that** the connecting member (12) is a flat circular disk having a radial lever arm in which an eccentric bore (17) is provided.

14. The can opener as claimed in claim 13,
**characterized** **in that** the connecting member (12) is non-detachably connected to the shaft (7).

15. The can opener as claimed in claim 13,
**characterized** **in that** the connecting member (12) is detachably connected to the shaft (7).

16. The can opener as claimed in any one of the preceding claims 4 to 14,
**characterized** **in that** the shaft (7) is held in axial direction by a disengageable locking means (24) which engages within a groove (27) formed in the shaft (7).

17. The can opener as claimed in claim 1, 2 or 3,
**characterized** **in that** the rotatability of the cutter (8) beyond an extreme cutting position is limited by a stop means (29), and that on actuation of the operating lever (22) into the limit position of the cutter (8) as defined by the stop means (29), without a can being cut open as this occurs, further movement of the operating lever (22) into a position in which the switch (38) is closed is only possible by the tensioning of the resilient member (19) arranged between the operating lever (22) and the shaft (7).

## Revendications

1. Ouvre-boîtes électrique, avec un boîtier (1) recevant un moteur d'entraînement et un mécanisme d'entraînement, avec une molette de transport (2) montée sur le côté extérieur de la paroi du boîtier (3) et pouvant être entraînée par le moteur d'entraînement et le mécanisme d'entraînement, avec un couteau (8) destiné à découper le couvercle (45) d'une boîte de conserve (46), monté tournant sur un arbre (7) sur la paroi du boîtier (3), à une certaine distance de la molette de transport (2), et avec un levier de commande (22) monté pivotant sur le boîtier (1) et pouvant être actionné manuellement qui déplace le couteau (8) d'une position de butée dans une position de coupe et commande le moteur d'entraînement par l'intermédiaire d'un commutateur (38), caractérisé en ce que le levier de commande (22) est réalisé sous la forme d'un levier de commande à cames, en ce que le levier de commande à cames (22, 23) n'opère l'actionnement du commutateur (38) que dans une certaine position angulaire médiane, en ce que, sur la partie de transmission entre le levier de commande (22) et le dispositif de coupe se trouve un élément élastique (19) qui s'appuie d'une part sur un point (21) du levier de commande (22) et d'autre part, excentriquement, sur un bras de levier (16) de l'arbre du couteau (7), en ce que, entre l'arbre du couteau (7) et le boîtier (1), il existe un ressort de rappel (33), en ce que la géométrie de coupe, pour ce qui concerne l'arête de coupe (43) et le supportage du couteau (8) ainsi que de la molette de transport (2), est choisie de manière à ce que, après la prise de contact du couteau (8) sur le couvercle de la boîte (45) et lors de la mise en rotation de la boîte de conserve (46), le perçage et la découpe du couvercle de la boîte (45) par le couteau (8) se fassent automatiquement et avec une faible force d'appui et en ce que le couteau (8) porte une plaquette (51) qui, dans l'opération de coupe, vient en appui sur le bord de la boîte (41) afin de limiter la profondeur de coupe du couteau (8).

2. Ouvre-boîtes selon la revendication 1, caractérisé en ce que l'élément actionnant le commutateur (38) est le levier de commande (22) et en ce que l'élément élastique (19) relie le levier de commande (22) et le couteau (8).

3. Ouvre-boîtes selon la revendication 1, caractérisé en ce que l'élément élastique est constitué du levier de commande (22) lui-même.

4. Ouvre-boîtes selon les revendications 1 et 2, caractérisé en ce que le levier de commande (22) est monté pivotant sur le boîtier (1), en ce que l'élément élastique (19) est couplé à une pièce de liaison (12) montée sur le boîtier (1) et reliée à l'arbre (7) portant le couteau (8), en ce que l'élément élastique (19), fabriqué en fil à ressort, s'engage par des extrémités coudées de manière sensiblement perpendiculaire (18, 20) dans des alésages excentriques (17, 21) ménagés dans le levier de commande (22) et dans la pièce de liaison (12).

5. Ouvre-boîtes selon la revendication 4, caractérisé en ce que la pièce de liaison (12) est assemblée de manière amovible avec l'arbre (7).

6. Ouvre-boîtes selon la revendication 4, caractérisé en ce qu'une des extrémités (18), ou les deux, de l'élément élastique (19) est en forme de Z.

7. Ouvre-boîtes selon la revendication 6, caractérisé en ce qu'au moins une des extrémités de l'élément élastique (19) est coudée plusieurs fois.

8. Ouvre-boîtes selon la revendication 4, 6 ou 7, caractérisé en ce que la partie médiane de l'élément élastique (19) a la forme d'une spirale (34) à une ou plusieurs spires.

9. Ouvre-boîtes selon la revendication 8, caractérisé en ce que la spirale (34) est disposée excentriquement par rapport à l'axe longitudinal d'une ou des deux sections latérales (35) de l'élément élastique (19).

10. Ouvre-boîtes selon les revendications 4 à 9, caractérisé en ce que l'élément élastique est fabriqué en métal et/ou en matière plastique.

11. Ouvre-boîtes selon les revendications 1 à 10, caractérisé en ce que le couteau (8), la pièce de liaison (12), l'élément élastique (19) et le levier de commande (22) peuvent être ramenés dans une position de départ par un ressort de rappel (33).

12. Ouvre-boîtes selon la revendication 5, caractérisé en ce que l'extrémité de l'arbre (7) du couteau (8) s'engageant dans la pièce de liaison (12) présente un plat (14) qui s'engage contre un plat (15) correspondant ménagé dans un alésage (37) dans la pièce de liaison (12).

13. Ouvre-boîtes selon les revendications 4 à 12, caractérisé en ce que la pièce de liaison (12) a la forme d'un disque annulaire plat avec un bras de levier radial présentant un alésage excentrique (17).

14. Ouvre-boîtes selon la revendication 13, caractérisé en ce que la pièce de liaison est montée inamovible sur l'arbre (7).

15. Ouvre-boîtes selon la revendication 13, caractérisé en ce que la pièce de liaison est montée amovible sur l'arbre (7).

16. Ouvre-boîtes selon les revendications 4 à 14, caractérisé en ce que l'arbre (7) est maintenu dans la direction axiale par une pièce d'arrêt (24) déverrouillable s'engageant dans une rainure (28) de l'arbre (7).

17. Ouvre-boîtes selon les revendications 1, 2 ou 3, caractérisé en ce que le mouvement de rotation du couteau (8) est limité par une butée (29) pour ne pas pouvoir dépasser une position de coupe extrême et en ce que, si l'on actionne le levier de commande (22) dans la position extrême du couteau (8) définie par la butée (19) sans qu'une boîte soit ouverte, le levier de commande (22) ne peut plus se déplacer qu'en poussant l'élément élastique (19) se trouvant entre le levier de commande (22) et l'arbre (7) dans une position où le commutateur (38) est alors fermé.
